# FASCICULE DE BREVET EUROPEEN

(11) **EP 0 511 133 B1**
(45) Date de publication et mention de la délivrance du brevet: **04.01.1995**
(21) Numéro de dépôt: 92420134.6
(22) Date de dépôt: 22.04.1992
(51) Int. Cl.: B44B 5/00, B25D 9/14, B25D 9/26, B06B 1/18, F01B 11/00

(54) **Dispositif de marquage par micro-percussion**
Mikroschlaggerät zur Markierung
Device for marking by micro-percussion

(30) Priorité: 23.04.1991 FR 9105350
(43) Date de publication de la demande: 28.10.1992
(73) Titulaire: " TECHNIFOR", 01701 Miribel Cédex (FR)
(72) Inventeur: Therond, Marcel, F-69140 Rillieux (FR)
(74) Mandataire: Monnier, Guy

(56) Documents cités:
- WO-A-81/01447
- DE-A- 3 247 577
- US-A- 3 032 013
- US-A- 3 524 385

## Description

La présente invention a trait au marquage d'objets, métalliques ou non, tels que pièces embouties, laminées, soudées, moulées ou autres, au moyen d'une pointe travaillant par micro-percussion suivant un tracé déterminé comprenant des chiffres, lettres ou autres motifs.

Les pointes des dispositifs connus, e.g. DE-A 32 47 577 utilisés pour ce type de marquage sont le plus souvent actionnées par des moyens pneumatiques qui les font vibrer à des fréquences relativement élevées. Il en résulte une émission sonore aigüe et d'intensité élevée qu'il est difficile d'atténuer.

L'invention vise à contrôler la fréquence de percussion afin de pouvoir réduire celle-ci en tenant compte des conditions de marquage, afin d'abaisser le niveau sonore sans nuire de façon appréciable à la qualité et à la vitesse de marquage.

Le dispositif de marquage qui fait l'objet de l'invention permet de réduire la fréquence de marquage à des valeurs nettement plus faibles que celles le plus souvent utilisées. Il permet aussi de régler cette fréquence de marquage en fonction des conditions d'utilisation et en particulier en fonction de la vitesse de parcours de l'outil dans le plan de marquage et aussi de la dimension des signes, chiffres, lettres ou autres qu'on se propose de réaliser. Ce dispositif permet d'obtenir de tels résultats sans augmenter de façon importante la masse de la tête de marquage. Enfin il est possible de régler la fréquence de marquage à tout instant dans un intervalle déterminé.

Le dispositif de marquage suivant l'invention est défini à la revendication 1.

Le dessin annexé, donné à titre d'exemple, permettra de mieux comprendre l'invention, les caractéristiques qu'elle présente et les avantages qu'elle est susceptible de procurer :
Fig. 1 est une coupe axiale schématique du dispositif de marquage suivant l'invention.
Fig. 2 illustre en coupe un mode particulier de réalisation de ce dispositif.

Le dispositif référencé 1 en fig. 1 présente une forme générale de révolution autour de l'axe X1-X1.

Ce dispositif 1 comprend un corps 2 en une matière plastique, à l'intérieur duquel sont logés l'outil de marquage 3 et les moyens permettant de l'actionner. Un passage axial 4 assure le guidage de la pointe 5 qui le traverse avec un minimum de jeu. Un chapeau 6 ferme le corps 2 de façon étanche au moyen d'une bride 7 et d'un joint torique d'étanchéité 8.

La tête de l'outil de marquage 3 est formée par un piston en acier 9 qui est solidaire de la pointe 5 en carbure métallique et qui est animé, par un fluide comprimé, d'un mouvement alternatif suivant l'axe X1-X1 à l'intérieur du cylindre 10. En position haute, le déplacement du piston 9 est limité par une butée 11, de révolution par rapport à l'axe X1-X1, portée par une pièce 21 elle-même solidaire d'une pièce fixe 22 solidaire du chapeau 6. Un joint torique 12, placé dans un logement annulaire au voisinage de l'extrémité supérieure du cylindre 10, assure une liaison étanche entre ce cylindre 10 et le piston 9 lorsque celui-ci est en appui contre la butée 11.

Un obturateur 13 à paroi extérieure cylindrique 14 est apte à coulisser avec un faible jeu dans un logement 15, de révolution par rapport à l'axe X1-X1 et disposé au dessus du cylindre 10. Cet obturateur 13 est apte à se déplacer entre une position de fermeture pour laquelle son bord inférieur 16 est en appui étanche contre le bord supérieur 17 du cylindre 10 grâce à un joint torique 18, et une position d'ouverture pour laquelle sa portée tronconique 19 vient en appui étanche contre une portée correspondante 20 de la pièce 21 solidaire de la pièce fixe 22.

L'extrémité supérieure de l'obturateur 13 comporte une paroi annulaire 24 dont le bord intérieur coulisse autour de la pièce fixe 22 grâce à un joint torique étanche 25 placé dans un logement annulaire 26.

Le déplacement cylindrique de l'obturateur 13 en position alternée de fermeture ou d'ouverture est provoqué par des moyens de commande cyclique indiqués de façon purement schématique en CC en fig. 1, qui mettent en communication au moins une canalisation secondaire telle que 27, 28 alternativement avec la voie B1 ou B2 à fréquence réglable.

La voie B1 est reliée à la même source de fluide sous pression "P" (non représentée) que la canalisation primaire A1 qui est reliée à l'espace annulaire 29 entourant la zone de liaison entre le cylindre 10 et l'obturateur 13 quand ce dernier est en position de fermeture. La voie B2 est reliée à l'air libre.

Les moyens de commande cyclique CC permettent de réaliser, à une fréquence déterminée et ajustable, le cycle opératoire qui va maintenant être exposé.

La première phase de ce cycle met en relation, suivant la voie B1, la zone supérieure 31 du logement 15 de l'obturateur avec la source P par les canalisations secondaires 27, 28. On constate que la poussée exercée par le fluide de commande sur la paroi 24 de l'obturateur 13 est supérieure à celle exercée en sens inverse par le fluide provenant de la même source P suivant la voie A1 et pénétrant dans la chambre de poussée 30 au dessus du piston 9. En effet, l'obturateur, en position d'ouverture, est en appui étanche contre la pièce 21 par les portées tronconiques 19 et 20. Dans ces conditions la section transversale du bord inférieur 16 de l'obturateur 13 soumise à la pression du fluide contenu dans cette chambre est, par construction, inférieure à la section transversale de la paroi supérieure 24. De plus l'espace 32, à l'intérieur de l'obturateur 13, et relié en permanence à l'air libre par le passage 33, 34 qui traverse la pièce fixe 22 et débouche à l'air libre par le perçage 35 à travers le chapeau 6. Ainsi l'obturateur 13 est poussé jusqu'à fermeture du passage de fluide primaire par la voie A1.

L'ouverture du passage entre les portées tronconiques 19, 20 met en communication la chambre de poussée 30 avec le moyen de purge constitué par le passage 33, 34, 35 et facilite l'action du moyen de rappel qui permet de ramener le piston 9 en position haute en appui contre la butée 11. Ce moyen de rappel est une contre-pression de fluide qui s'établit dans la zone annulaire 36 à l'intérieur du cylindre, dans sa partie inférieure, au dessous de la zone de portée du piston 9. Pour cela, au moins un passage 37 est ménagé dans la paroi du corps 2 du dispositif 1 pour mettre en communication directe ou indirecte les canalisations secondaires 27, 28 avec au moins un perçage radial 38 réalisé à travers la paroi du cylindre 10. Ainsi la fermeture de l'obturateur 13 et la purge de la chambre de poussée 30 s'assompagnent du rappel en butée du piston 9.

La deuxième phase du cycle met en relation par la voie B2 les canalisations secondaires 27, 28 avec l'air libre, ce qui provoque la purge du fluide en superpression contenu dans la zone supérieure 31 du logement 15 et dans la zone annulaire 36. Dans ces conditions, la poussée exercée par le fluide provenant de la source P suivant la canalisation primaire A1, poussée qui s'exerce sur le bord annulaire 16 de l'obturateur 13, provoque son ouverture et chasse le piston 9 qui entraîne brutalement la pointe de marquage 5 en direction de la pièce à marquer. Afin d'éviter un choc trop brutal entre la partie inférieure du piston et le bord du passage 4 traversé par la pointe 5, on munit l'entrée de ce passage d'une zone d'entrée 39 de diamètre accru dans laquelle s'engage, avec un faible jeu, un prolongement 40 du piston 9 en fin de course aller. La compression du fluide par ce prolongement 40 dans cette zone d'entrée 39 assure un freinage efficace de l'outil 3 quant la pointe de marquage 5 ne rencontre pas la pièce à marquer. La pointe de marquage 5 est avantageusement réalisée en un carbure métallique, pour l'extrémité affutée au moins.

Dès l'achèvement de cette deuxième phase du cycle opératoire, un nouveau cycle est mis en route. Dans la pratique, on ajuste la fréquence de fonctionnement des moyens de commande cyclique CC du dispositif de marquage, de façon à ce que la durée de chaque cycle soit ajustable dans un intervalle de temps de l'ordre de 10 à 50 ms.

On peut réaliser le rappel en retour du piston 9 par un autre moyen que par l'action du fluide sous pression. On peut en particulier, comme montré en fig. 2, rappeler ce piston par détente d'un ressort hélicoïdal 41 entourant le piston 9 au-dessous de sa zone de portée, ressort 41 dont la poussée axiale est déterminée de façon à assurer le rappel dès que la purge de la chambre de poussée 30 est réalisée ; comme montré en fig. 2, ce ressort hélicoïdal 41 prend appui par son extrémité inférieure sur la paroi intérieure du logement du cylindre 10, dans la zone annulaire 42 au voisinage de l'extrémité inférieure de celui-ci et, par son extrémité supérieure, contre la paroi du piston 9 dans la zone annulaire 43 un peu au dessous de la zone de portée. On peut alors supprimer le passage 37 dans la paroi du corps 2, ainsi que les perçages 38 à travers la paroi du cylindre 10 ou encore maintenir ce passage 37 et ces perçages 38 comme dans le cas de fig. 2.

## Revendications

1. Dispositif de marquage par micro-percussion, du genre comportant une pointe de marquage (5) actionnée par un fluide sous pression, caractérisé en ce que la pointe (5) est solidaire d'un piston (9), logé dans un cylindre (10) et surmonté par une chambre de poussée (30) qui, à travers une canalisation primaire (A1) et un passage équipé d'un obturateur (13), est reliée à une source de pression (P) de sorte qu'en position d'ouverture ledit obturateur permet la poussée, par le fluide, du piston (9) et de la pointe de marquage (5) en direction de la pièce à marquer, tandis que des moyens de commande cyclique (CC) permettent de relier, dans une première phase, au moins une canalisation secondaire (27, 28) raccordée au logement (15) dans lequel est engagé coulissant l'obturateur (13), avec la source (P) en provoquant ainsi le déplacement de l'obturateur en position de fermeture, des moyens de rappel provoquant simultanément la remontée du piston (9) dans son cylindre (10) en position de départ, les moyens de commande cyclique (CC) reliant dans une deuxième phase la canalisation secondaire (27, 28) à l'air libre, autorisant ainsi le déplacement de l'obturateur en position d'ouverture et la poussée par le fluide sous pression de la pointe de marquage (5) en direction de la pièce à marquer, les moyens de commande cyclique (CC) opérant ensuite la reproduction à une fréquence déterminée de ce cycle opératoire.

2. Dispositif suivant la revendication 1, caractérisé en ce que l'obturateur (13) et son logement (15) ont une forme de révolution axée sur l'axe -(X1-X1) du cylindre (10) et du piston (9), le bord inférieur (16) de cet obturateur (13) étant apte d'une part à venir, en position de fermeture, en contact étanche avec le bord supérieur (17) du cylindre (10), d'autre part à s'écarter du bord (17) du cylindre (10) en position d'ouverture, lorsque la canalisation secondaire (27, 28) est reliée à l'air libre.

3. Dispositif suivant la revendication 2, caractérisé en ce que la surface transversale de la paroi (24) de l'obturateur (13) qui est soumise à la poussée du fluide de commande dans la zone supérieure (31) du logement (15), est plus grande que la surface transversale de la paroi inférieure (16) de ce même obturateur (13), qui en position d'ouverture est soumise à la poussée du fluide primaire.

4. Dispositif suivant l'une quelconque des revendications 2 ou 3, caractérisé en ce qu'un passage (33, 34, 35) relie à l'air libre la chambre de poussée (30), l'obturateur (13) comportant un moyen de contrôle (19, 20) de ce passage qui est ouvert lorsque l'obturateur est fermé en appui contre le bord supérieur (17) du cylindre (10), et qui est au contraire fermé lorsque l'obturateur (13) est en position d'ouverture.

5. Dispositif suivant la revendication 4, caractérisé en ce que le moyen pour le contrôle du passage (33, 34, 35) entre la chambre de poussée (30) et l'air libre est une portée d'étanchéité ménagée entre une paroi annulaire (19) de l'obturateur (13) et une paroi annulaire (20) d'une pièce (21) reliée à la partie supérieure (16) du dispositif par une pièce fixe (22) qui contient la liaison à l'air libre (33, 34, 35) du passage ainsi contrôlé par l'obturateur.

6. Dispositif suivant l'une quelconque des revendications 3 à 5, caractérisé en ce que la paroi supérieure (24) de l'obturateur (13) soumise à la pression du fluide de commande pénétrant dans la zone supérieure (31) du logement (15) comporte un bord annulaire muni d'un logement annulaire (26) contenant un joint d'étanchéité (25) monté en appui coulissant sur la paroi cylindrique de révolution de la pièce fixe (22).

7. Dispositif suivant l'une quelconque des revendications 1 à 6, caractérisé en ce que le moyen de rappel du piston (9) comprend au moins un perçage (38) traversant la paroi du cylindre (10) au voisinage de son extrémité inférieure et au moins un passage (37) reliant ce perçage, de façon directe ou indirecte, à au moins une canalisation secondaire (27, 28).

8. Dispositif suivant l'une quelconque des revendications 1 à 6, caractérisé en ce que le moyen de rappel du piston (9) est un ressort hélicoïdal (41) qui est logé dans la partie inférieure du cylindre (10) autour du piston (9), dans sa zone de raccordement avec la pointe de marquage (5), lequel ressort est orienté suivant l'axe de l'outil de marquage (3) en prenant appui par son extrémité inférieure contre la zone annulaire (42) dans le bas du logement du cylindre (10), par son extrémité supérieure, contre la paroi du piston (9) dans la zone annulaire (43) juste au dessous de la zone de portée.

9. Dispositif suivant l'une quelconque des revendications 1 à 8, caractérisé en ce qu'il comporte une butée (11) qui limite la course de rappel du piston (9) et un joint d'étanchéité annulaire (12) logé dans une gorge ménagée dans la paroi intérieure du cylindre (10), au voisinage de son bord supérieur (17), pour assurer une liaison étanche avec le piston (9) lorsque celui-ci est en appui contre la butée (11).

## Claims

1. Device for marking by micropercussion, of the type comprising a marking point (5) activated by a pressurized fluid, characterised in that the point (5) is integral with a piston (9), housed in a cylinder (10) and surmounted by a pressure chamber (30) which, through a primary pipeline (A1) and a passage provided with a closing means (13), is connected to a pressure source (P), so that, in the open position, said closing means permits the propulsion, by means of the fluid, of the piston (9) and the marking point (5) in the direction of the item to be marked, whilst cyclical control means (CC) permit the connection, in a first phase, of at least one secondary pipeline (27, 28) connected to the housing (15) in which the closing means (13) is slidingly engaged, with the source (P), thereby causing the displacement of the closing means into the closed position, return means simultaneously causing the rise of the piston (9) in its cylinder (10) to the starting position, the cyclical control means (CC) connecting, in a second phase, the secondary pipeline (27, 28) to the open air, thereby authorizing the displacement of the closing means to the open position and the propulsion, by means of the pressurized fluid, of the marking point (5) in the direction of the item to be marked, the cyclical control means (CC) then effecting the repetition of this operating cycle at a pre-determined frequency.

2. Device according to claim 1, characterised in that the closing means (13) and its housing (15) have a revolutionary configuration centred on the axis (X1-X1) of the cylinder (10) and the piston (9), the lower edge (16) of this closing means (13) being suitable, on the one hand, to come, in the closed position, into airtight contact with the upper edge (17) of the cylinder (10), and, on the other hand, to move away from the edge (17) of the cylinder (10) in the open position, when the secondary pipeline (27, 28) is connected to the open air.

3. Device according to claim 2, characterised in that the transverse surface of the wall (24) of the closing means (13), which is subjected to the pressure of the control fluid in the upper area (31) of the housing (15), is larger than the transverse surface of the lower wall (16) of this same closing means (13) which, in the open position, is subjected to the pressure of the primary fluid.

4. Device according to any of claims 2 or 3, characterised in that a passage (33, 34, 35) connects the pressure chamber (30) to the open air, the closing means (13) comprising a control means (19, 20) for this passage, which is open when the closing means is closed, pressed against the upper edge (17) of the cylinder (10), and which is, on the contrary, closed when the closing means (13) is in the open position.

5. Device according to claim 4, characterised in that the means for controlling the passage (33, 34, 35) between the pressure chamber (30) and the open air is an airtight bearing arranged between an annular wall (19) of the closing means (13) and an annular wall (20) of a component part (21) connected to the upper portion (16) of the device by a fixed component part (22) which contains the connection to the open air (33, 34, 35) of the passage thus controlled by the closing means.

6. Device according to any of claims 3 to 5, characterised in that the upper wall (24) of the closing means (13), subjected to the pressure of the control fluid penetrating into the upper area (31) of the housing (15), comprises an annular edge provided with an annular housing (26) containing an airtight joint (25) mounted slidingly on the cylindrical revolutionary wall of the fixed component part (22).

7. Device according to any of claims 1 to 6, characterised in that the return means of the piston (9) comprises at least one bore (38), traversing the wall of the cylinder (10) in the vicinity of its lower end, and at least one passage (37), connecting this bore, directly or indirectly, to at least one secondary pipeline (27,28).

8. Device according to any of claims 1 to 6, characterised in that the return means of the piston (9) is a helical spring (41) which is housed in the lower portion of the cylinder (10) around the piston (9), in its area of connection with the marking point (5), such spring being orientated along the axis of the marking tool (3) by being supported, by its lower end, against the annular area (42) in the base of the cylinder (10) housing and, by its upper end, against the wall of the piston (9) in the annular area (43) just below the bearing area.

9. Device according to any of claims 1 to 8, characterised in that it comprises an abutment (11), which limits the extent for the return of the piston (9), and an airtight annular joint (12) housed in a groove provided in the interior wall of the cylinder (10), in the vicinity of its upper edge (17), in order to ensure an airtight connection with the piston (9) when the latter is supported against the abutment (11).

## Patentansprüche

1. Mikroschlaggerät zur Markierung mit einer durch ein unter Druck stehendes Fluid betätigbaren Markierungsspitze (5), **dadurch gekennzeichnet, daß** die Spitze (5) einstückig mit einem Kolben (9) verbunden ist, der in einem Zylinder (10) untergebracht ist und durch eine Druckkammer (30) überragt wird, welche quer zu einer Primärleitung (A1) und einem mit einer Verschlußvorrichtung (13) ausgestatteten Durchgang derart mit einer Druckquelle (P) verbunden ist, daß die Verschlußvorrichtung in der geöffneten Stellung durch das Fluid ein Pressen des Kolbens (9) und der Markierungsspitze (5) in Richtung des zu markierenden Stücks gestattet, während zyklische Steuermittel (CC) ermöglichen, in einer ersten Phase wenigstens eine Sekundärleitung (27, 28), welche an die Aufnahme (15), in der die Verschlußvorrichtung (13) verschiebbar untergebracht ist, angeschlossen ist, mit der Quelle (P) zu verbinden und dadurch die Verschiebung der Verschlußvorrichtung in die geschlossene Stellung zu bewirken, wobei Rückzugsmittel gleichzeitig das Anheben des Kolbens (9) in seinem Zylinder (10) in die Ausgangsstellung herbeiführen die zyklischen Steuermittel (CC) in einer zweiten Phase die Sekundärleitung (27, 28) mit der freien Atmosphäre verbinden, dadurch das Verschieben der Verschlußvorrichtung in die geöffnete Stellung und das Pressen der Markierungsspitze (5) durch das unter Druck stehende Fluid in Richtung des zu markierenden Stucks gestatten und die zyklischen Steuermittel (CC) nachfolgend die Wiederholung des Arbeitszyklusses bei einer bestimmten Frequenz herbeiführen.

2. Gerät nach Anspruch 1, **dadurch gekennzeichnet, daß** die Verschlußvorrichtung (13) und ihre Aufnahme (15) eine zur Achse (X1-X1) des Zylinders (10) und des Kolbens (9) ausgerichtete Rotationsgestalt haben, wobei der untere Rand (16) der Verschlußvorrichtung (13) in der Lage ist, einerseits in der geschlossenen Stellung in abdichtenden Kontakt mit dem oberen Rand (17) des Zylinders (10) zu treten und andererseits sich in der geöffneten Stellung vom Rand (17) des Zylinders (10) zu entfernen, wenn die Sekundärleitung (27, 28) mit der freien Atmosphäre verbunden ist.

3. Gerät nach Anspruch 2, **dadurch gekennzeichnet, daß** die querlaufende Oberfläche der Wand (24) der Verschlußvorrichtung (13), die dem Druck des Steuerfluids im oberen Bereich (31) der Aufnahme (15) ausgesetzt ist, größer als die querlaufende Oberfläche der unteren Wand (16) derselben Verschlußvorrichtung (13) ist, welche in der geöffneten Stellung dem Druck des Primärfluids ausgesetzt ist.

4. Gerät nach einem der Ansprüche 2 oder 3, **dadurch gekennzeichnet, daß** ein Durchgang (33, 34, 35) die Druckkammer (30) mit der freie Atmosphäre verbindet, wobei die Verschlußvorrichtung ein Steuereinrichtung (19, 20) für diesen Durchgang aufweist, welche geöffnet ist, wenn die Verschlußvorrichtung unter Anlage gegen den oberen Rand (17) des Zylinders (10) geschlossen ist, und welche umgekehrt geschlossen ist, wenn sich die Verschlußvorrichtung (13) in der geöffneten Stellung befindet.

5. Gerät nach Anspruch 4, **dadurch gekennzeichnet, daß** die Einrichtung zum Steuern des Durchgangs (33, 34, 35) zwischen der Druckkammer (30) und der freien Atmosphäre eine Dichtungsfläche ist, die zwischen einer ringförmigen Wand (19) der Verschlußvorrichtung (13) und einer ringförmigen Wand (20) eines Teils (21) ausgebildet ist, welches mit dem oberen Teil (16) des Geräts durch einen feststehenden Körper (22) verbunden ist, welcher die Verbindung zur freien Atmosphäre des durch die Verschlußvorrichtung gesteuerten Durchgangs (33, 34, 35) enthält.

6. Gerät nach einem der Ansprüche 3 bis 5, **dadurch gekennzeichnet, daß** die obere Wand (24) der Verschlußvorrichtung (13), welche dem Druck des in den oberen Bereich (31) der Aufnahme (15) eindringenden Steuerfluids ausgesetzt ist, einen ringförmigen Rand aufweist, der mit einer ringförmigen Aufnahme (26) versehen ist, welche eine gleitend auf der zylindrischen Rotationswand des feststehenden Körpers (22) anliegende Dichtung (25) enthält.

7. Gerät nach einem der Ansprüche 1 bis 6, **dadurch gekennzeichnet, daß** das Rückzugsmittel des Kolbens (9) wenigstens eine Bohrung (38), die die Wand des Zylinders (10) nahe von dessen unterem Ende durchquert, und wenigstens einen direkt oder indirekt mit dieser Bohrung verbundenen Durchgang (37) zu wenigstens einer Sekundärleitung (27, 28) aufweist.

8. Gerät nach einem der Ansprüche 1 bis 6, **dadurch gekennzeichnet, daß** das Rückzugsmittel des Kolbens (9) eine Schraubenfeder (41) ist, die im unteren Teil des Zylinders (10) um den Kolben (9) herum in dessen Verbindungsbereich mit der Markierungsspitze (5) angeordnet ist und die entlang der Achse des Markierungswerkzeugs (3) unter Anlage ihres unteren Endes gegen den ringförmigen Bereich (42) im Boden der Aufnahme des Zylinders (10) sowie ihres oberen Endes gegen die Wand des Kolbens (9) im ringförmigen Bereich (43) gerade unterhalb des Bereichs der Lagerfläche ausgerichtet ist.

9. Gerät nach einem der Ansprüche 1 bis 8, **dadurch gekennzeichnet, daß** es einen Anschlag (11) aufweist, der den Hub des Rückzugs des Kolbens (9) und eine Ringdichtung (12) begrenzt, welche in einer in der Innenwand des Zylinders (10) nahe an dessen oberem Rand (17) vorgesehenen Rille vorgesehen ist, um eine dichte Verbindung mit dem Kolben (9) sicherzustellen, wenn dieser an dem Anschlag (11) anliegt.
